# EUROPÄISCHE PATENTSCHRIFT

(11) **EP 2 138 672 B1**
(45) Veröffentlichungstag und Bekanntmachung des Hinweises auf die Patenterteilung: **30.03.2016**
(21) Anmeldenummer: 09007980.7
(22) Anmeldetag: 18.06.2009
(51) Int. Cl.: E06B 9/32, E06B 9/74

(54) **Notraffvorrichtung**
Emergency folding device
Dispositif de retournement d'urgence

(30) Priorität: 26.06.2008 DE 102008030482
(43) Veröffentlichungstag der Anmeldung: 30.12.2009
(73) Patentinhaber: WAREMA Renkhoff SE, 97828 Markheidenfeld (DE)
(72) Erfinder: Zobel, Simone, 97239 Aub (DE); Kraft, Karlheinz, 97225 Zellingen-Retzbach (DE)
(74) Vertreter: Patentanwälte Olbricht Buchhold Keulertz

(56) Entgegenhaltungen:
- DE-A1- 10 346 331
- DE-A1-102004 029 553
- DE-C1- 10 216 342
- DE-U1- 20 118 594
- DE-U1- 20 219 778

## Beschreibung

Die vorliegende Erfindung befasst sich mit einer Notraffvorrichtung für Sonnenschutzanlagen mit einem raff- oder wickelbaren Behang, wobei ein Energiespeicher, z. B. eine Federspannvorrichtung, vorgesehen ist, der in einem vorgespannten Zustand mittels einer Auslösevorrichtung blockiert ist und nach der Freigabe durch die Auslösevorrichtung den Behang mit hoher Geschwindigkeit einholt, wobei die Auslösevorrichtung ein elektrisches Stellglied aufweist, das durch ein elektrisches Signal zur Freigabe des wenigstens einen aufgeladenen oder vorgespannten Energiespeichers ansteuerbar ist.

Derartige Notraffvorrichtungen sind beispielsweise aus der DE 202 19 778 U1 bekannt. Dort wird die Federvorrichtung mittels einer mechanischen Auslösevorrichtung in ihrem gespannten Zustand gehalten, wobei mit Hilfe eines Bowdenzuges die Auslösevorrichtung manuell betätigt werden kann, um den Behang im Notfall zu raffen. Problematisch ist bei solchen Notraffvorrichtungen die Gestaltung des Betätigungshebels. Einerseits muss der manuell zu bedienende Hebel gut sichtbar und auch für nicht eingewiesene Personen leicht zu betätigen sein, andererseits darf es nicht zu Verwechslungen mit Bedienelementen für beispielsweise Oberlichter kommen, da es dann zu Fehlauslösungen kommt, die jedes Mal einen relativ hohen Aufwand erfordern, um die Federspannvorrichung wieder in ihre gespannte Bereitschaftsstellung zu versetzen. Auch besteht die Gefahr, dass die Notraffvorrichtung vorsätzlich fehlausgelöst wird, weil ein gewisser Reiz damit verbunden sein kann, die Anlage mit besonders hoher Geschwindigkeit zu raffen.

Die DE 102 16 342 zeigt eine weitere gattungsgemäße Notraffvorrichtung, bei der der Energiespeicher wiederum als Federspannvorrichtung ausgebildet ist, bei diesem Beispiel aber in Gestalt einer Gasdruckfeder, die über flaschenzugähnlich ausgebildete Umlenkorgane auf den Behang wirkt, um die Notraffung zu bewirken.

Schließlich ist auch die Montage des Bowdenzuges oder einer sonstigen mechanischen Ausrüstung zur Betätigung der Auslösevorrichtung aufwendig.

Eine Notraffvorrichtung der eingangs genannten Art ist aus der DE 10 2004 029 553 A1 bekannt. Die Ansteuerung der Auslösevorrichtung über ein elektrisches Signal vermeidet aufwendige mechanische Bedienelemente, die ggf. im Bereich der Fensterlaibung durch aufwendige Baumaßnahmen installiert werden müssen. Dabei ist lediglich ein elektrischer Anschluß notwendig, um das elektrische Signal an die Auslösevorrichtung übermitteln zu können. Schwierigkeiten können bei einem Stromausfall entstehen, weil eine sichere Raffung dann nicht mehr gewährleistet ist. Aus der DE 201 18 594 U1 ist ein Rolltor bekannt, dass bei Stromausfall automatisch öffnet. Dies kann insbesondere bei kurzen Störungen der Stromversorgung ohne eigentliche Gefahrensituation sehr störend sein.

Die Aufgabe der vorliegenden Erfindung besteht darin, eine Notraffvorrichtung zu schaffen, die die Nachteile bekannter Auslösevorrichtungen vermeidet.

Erfindungsgemäß wird die Aufgabe durch eine Notraffvorrichtung der eingangs beschriebenen Art gelöst, bei welcher eine Notstromversorgung vorgesehen ist, die das elektrische Stellglied mit Strom versorgt und bei einem Stromausfall das elektrische Signal generiert.

Eine solche Ausgestaltung ist zum einen vorteilhaft, wenn es bei einem schweren Gebäudeschaden zu einem Stromausfall kommen sollte, kann aber auch in anderen Situationen vorteilhaft sein. Wenn beispielsweise ein Raum verdunkelt ist und es zu einem Stromausfall kommt, wird durch das dennoch mögliche sofortige Aufholen der Verdunklungsbehänge der Raum erhellt und es kann keine Paniksituation bei den im Raum befindlichen Personen auftreten.

Neben den bereits anfangs genannten Energiespeichern in der Form von Federspannvorrichtungen, beispielsweise als Torsionsfederpakete oder Gasdruckfedern, sind auch weitere Formen von Energiespeichern möglich, beispielsweise pneumatische oder hydraulische Antriebe oder auch angehobene Gewichte, die im Notfall den Behang der Anlage raffen können.

Während im einfachsten Fall die Erzeugung des elektrischen Schaltsignals mittelseines manuell betätigbaren Betätigungsschalters oder -tasters erfolgt, wobei ein solcher Schalter oder Taster zur Vergrößerung der Hemmschwelle gegen eine bewusste Fehlauslösung ähnlich wie Schalter zur Betätigung eines Feueralarms hinter einer dünnen Glasscheibe angeordnet werden kann, ist einer weiteren Ausführungsform der Erfindung, ein Rauch- oder Brandmelder oder ein Temperatursensor vorgesehen, der bei seinem Auslösen das elektrische Signal generiert. Bei einer solchen Ausbildung der Notraffvorrichtung ist nicht unbedingt ein manueller Eingriff im Gefahrenfall notwendig, da die Sicherheitsüberwachung in dem Gebäude die Notraffvorrichtung selbsttätig auslösen kann. Auch kann alternativ oder ergänzend eine Rauch-/Wärmeabzugsanlage vorgesehen sein, die bei Inbetriebnahme das elektrische Signal generiert und, sofern dies gewünscht ist, kann auch ein Bewegungsmelder vorgesehen sein, um das betreffende elektrische Signal zum Auslösen der Notraffvorrichtung zu generieren.

Eine weitere vorteilhafte Ausbildung sieht vor, dass ein Windsensor vorgesehen ist, der das elektrische Signal beim Erreichen eines Grenzwertes der Windgeschwindigkeit generiert. Bei einer solchen Ausbildung wird eine Beschädigung des ausgefahrenen Behanges durch übermäßige Windbelastung vermieden, wobei die Nutzung der Notraffvorrichtung aufgrund der elektrischen Auslösevorrichtung auch bei im übrigen rein mechanisch betriebenen Sonnenschutzanlagen möglich ist. Selbstverständlich ist bei einer solchen Ausgestaltung die Sonnenschutzanlage mit der Notraffvorrichtung so auszulegen, dass eine Beschädigung der Anlage durch das Auslösen der Notraffvorrichtung in jedem Fall vermieden wird.

Die erfindungsgemäße Notraffvorrichtung, wie sie zuvor beschrieben worden ist, eignet sich auch zum Einsatz in einem System zur Freigabe von Fluchtwegen mit einer Steuerzentrale und mehreren Notraffvorrichtungen dieser Art. In einem solchen Fall kann die Steuerzentrale das elektrische Signal zum Auslösen bestimmter Notraffvorrichtungen oder aller Notraffvorrichtungen generieren. Die Auslösung einzelner Anlagen kann beispielsweise bei einem teilweisen Stromausfall in einem Gebäude oder bei Anlagen auf der Windangriffseite des Gebäudes sinnvoll sein, wenn ein entsprechendes Signal eines Windsensors vorliegt. Im Brandfall kann die Zentrale aber auch das rasche Aufholen aller Anlagen durch Betätigen aller Notraffvorrichtungen veranlassen.

Das elektrische Stellglied kann bei den jeweiligen Notraffvorrichtungen unmittelbar dem Energiespeicher zugeordnet sein, wobei beispielsweise eine Federspannvorrichtung auf eine Welle wirkt, auf der ein Rastelement drehstarr angeordnet ist, das mit einem beweglichen Verriegelungselement zusammenwirkt, das mit dem elektrischen Stellglied gekoppelt ist und durch dieses aus dem Eingriff mit dem Rastelement ausrückbar ist. Die Ausbildung über ein bewegliches Rastelement bietet den Vorteil, dass im Normalfall das elektrische Stellglied nicht bestromt werden muss, um die Federspannvorrichtung in der vorgespannten Stellung zu halten, grundsätzlich sind aber auch andere Ausführungsformen von Stellgliedern und andere Formen der Arretierung der Federspannvorrichtung möglich.

Nachfolgend wird anhand der beigefügten Zeichnung näher auf ein Ausführungsbeispiel der Erfindung eingegangen.
- Fig. 1: zeigt ein schematisches Schaubild einer Ansteuerung einer Notraffvorrichtung;
- Fig. 2: ein typisches Einsatzbeispiel für eine Notraffvorrichtung gemäß Fig. 1.

In Fig. 2 ist als Beispiel für die Anwendung einer Notraffvorrichtung 10 (siehe Fig. 1) ein Raffstore 12 gezeigt, der einen Lamellenbehang 14 mit einer an seinem unteren Ende vorgesehenen Unterschiene 16 aufweist. Wenn ein solcher Raffstore einen Fluchtweg 18 versperrt, ist es geboten, eine Notraffvorrichtung (in Fig. 2 nicht gezeigt) vorzusehen, die auf die Unterschiene 16 wirkt, beispielsweise über spezielle Aufzugsorgane, um den Behang 14 in einer Notfallsituation mit gegenüber der normalen Einholgeschwindigkeit erheblich gesteigerter, z. B. zehnfacher Geschwindigkeit aufzufahren und den Fluchtweg 18 freizugeben. Die Notraffvorrichtung besitzt zum Aufbringen der hierzu notwendigen Energie einen Energiespeicher, beispielsweise in der Form einer Federspannvorrichtung, der sich immer in einem Bereitschaftszustand befindet, um durch eine Auslösevorrichtung im Notfall rasch freigegeben werden zu können. Neben Federspannvorrichtungen können zu diesem Zweck auch pneumatische, hydraulische oder mit Gewichten arbeitende Vorrichtungen eingesetzt werden.

Fig. 1 veranschaulicht die Ansteuerung einer hier als elektrisches Stellglied 20 bzw. Steuerelement ausgebildeten Auslösevorrichtung, die mechanisch auf die in Fig. 1 nur skizziert dargestellte Notraffvorrichtung 10 wirkt, die wiederum über Aufzugsorgane 22 auf die hier skizzierte Unterschiene 16 des Behanges wirkt. Das Steuerelement 20 kann der Notraffvorrichtung 10 unmittelbar zugeordnet sein, d. h. beispielsweise als linear verschiebliche Sperrklinke in den Antrieb der Notraffvorrichtung eingreifen, es kann aber auch entfernt von der Notraffvorrichtung angeordnet sein und über mechanische Stellelemente auf die Notraffvorrichtung wirken.

Das Stellglied 20 wird durch externe Signale aktiviert. In Fig. 1 sind Beispiele für verschiedene Einrichtungen gezeigt, die ein solches externes Signal generieren können, wobei nicht notwendigerweise alle diese Einrichtungen, sondern je nach Bedarfsfall wenigstens eine dieser Einrichtungen vorhanden sein muss. Im einzelnen können die externen Signale beispielsweise durch ein Bedienelement 24 generiert werden, das in der Nähe des Raffstores 14 oder einer sonstigen Sonnenschutzanlage mit Notraffung angeordnet sein kann. Zur Vermeidung von Fehlbedienungen empfiehlt es sich, ein solches Bedienelement beispielsweise in der Art eines Feuermelders hinter einer Glasscheibe und/oder verplombt anzuordnen.

Das externe Signal kann auch durch Sensoren generiert werden, die ungewöhnliche Ereignisse in einem Gebäude detektieren und damit eine Notfallsituation erfassen können. Beispiele für solche Sensoren sind ein Rauchsensor 26, eine Brandmeldeanlage 28, ein Bewegungssensor 30, ein Temperatursensor 32 oder auch eine Rauch-/Wärmeabzugsanlage, die bei ihrem Einschalten ein externes Signal generiert. Die Auslösung des Stellgliedes kann auch mittels einer Stromüberwachung 34 erfolgen, die im Falle eines Stromausfalls das Stellglied 20 betätigt, wobei das Stellglied 20 auch so aufgebaut sein kann, dass es im Regelfall bei Anliegen der Netzspannung die Notraffeinrichtung blockiert und diese dann bei Wegfall der Netzspannung freigibt. Die Stromüberwachung 34 kann auch eine Notstromversorgung beiinhalten und, falls gewünscht, das Stellglied 20 z. B. bei einem Stromausfall aktiv auslösen.

Ferner besteht auch die Möglichkeit, sämtliche Notraffvorrichtungen innerhalb eines Gebäudes zentral von einer Steuerzentrale 36 aus anzusteuern. Auf diese Weise ist es möglich, dass bei Auslösen eines Feueralarms in einem Gebäude oder Ansprechen eines Rauchsensors auf einer Etage über die Steuerzentrale 36 dann die notwendigen Maßnahmen veranlasst werden, um alle relevanten Fluchtwege 18 freizugeben. In einem solchen Fall ist es auch möglich, die Steuerzentrale 36 den zuvor beschriebenen Sensoren zwischenzuschalten, d. h. das Stellglied 20 wird nicht unmittelbar durch die Sensoren ausgelöst, sondern deren Signale werden in der Steuerzentrale 36 verarbeitet, um dann die relevanten Stellglieder 20 anzusteuern und die entsprechenden Notraffvorrichtungen auszulösen.

## Patentansprüche

1. Notraffvorrichtung für Sonnenschutzanlagen mit einem raff- oder wickelbaren Behang (14), wobei ein Energiespeicher vorgesehen ist, der in einem aufgeladenen oder vorgespannten Zustand mittels einer Auslösevorrichtung blockiert ist und nach der Freigabe durch die Auslösevorrichtung den Behang mit hoher Geschwindigkeit einholt, wobei die Auslösevorrichtung ein elektrisches Stellglied (20) aufweist, das durch ein elektrisches Signal zur Freigabe des wenigstens einen aufgeladenen oder vorgespannten Energiespeichers ansteuerbar ist, **dadurch gekennzeichnet, dass** eine Notstromversorgung (34) vorgesehen ist, die das elektrische Stellglied (20) mit Strom versorgt und bei einem Stromausfall das elektrische Signal generiert.

2. Notraffvorrichtung nach Anspruch 1, **dadurch gekennzeichnet, dass** das elektrische Stellglied (20) unmittelbar dem Energiespeicher zugeordnet ist.

3. Notraffvorrichtung nach Anspruch 1 oder 2, **dadurch gekennzeichnet, dass** als Energiespeicher eine Torsionsfeder auf eine Welle wirkt, auf der ein Rastelement drehstarr angeordnet ist, das mit einem beweglichen Verriegelungselement zusammenwirkt, das mit dem elektrischen Stellglied gekoppelt ist und durch dieses aus dem Eingriff mit dem Rastelement ausrückbar ist.

4. Notraffvorrichtung nach Anspruch 1 oder 2, **dadurch gekennzeichnet, dass** als Energiespeicher eine Gasdruckfeder auf einen Zugmechanismus wirkt, wobei der Zugmechanismus durch das elektrische Stellglied blockierbar ist.

5. Notraffvorrichtung nach Anspruch 1 oder 2, **dadurch gekennzeichnet, dass** als Energiespeicher eine Pneumatik, eine Hydraulik oder eine Mechanik mit anhebbaren Gewichten vorgesehen ist.

6. Notraffvorrichtung nach einem der vorhergehenden Ansprüche, **dadurch gekennzeichnet, dass** ein Rauchmelder (16), ein Brandmelder (28) und/oder ein Temperatursensor (32) vorgesehen ist, der bei seinem Auslösen das elektrische Signal generiert.

7. Notraffvorrichtung nach einem der vorhergehenden Ansprüche, **dadurch gekennzeichnet, dass** eine Rauch-/Wärmeabzugsanlage vorgesehen ist, die bei ihrem Auslösen das elektrische Signal generiert.

8. Notraffvorrichtung nach einem der vorhergehenden Ansprüche, **dadurch gekennzeichnet, dass** ein manuell betätigbarer Betätigungsschalter oder -taster (24) vorgesehen ist, der bei Betätigung das elektrische Signal generiert.

9. Notraffvorrichtung nach einem der vorhergehenden Ansprüche, **dadurch gekennzeichnet, dass** ein Bewegungsmelder (30) vorgesehen ist, der bei seinem Auslösen das elektrische Signal generiert.

10. Notraffvorrichtung nach einem der vorhergehenden Ansprüche, **dadurch gekennzeichnet, dass** ein Windsensor vorgesehen ist, der das elektrische Signal beim Erreichen eines Grenzwertes der Windgeschwindigkeit generiert.

11. Einrichtung zur Freigabe von Fluchtwegen mit einer Steuerzentrale (36) und mehreren Notraffvorrichtungen nach einem oder mehreren der vorhergehenden Ansprüche, **dadurch gekennzeichnet, dass** die Steuerzentrale (36) das elektrische Signal zur Auslösung bestimmter Notraffvorrichtungen (10) oder aller Notraffvorrichtungen (10) generiert.

## Claims

1. An emergency gathering device for sun protection systems comprising a gatherable or rollable hanging (14), wherein an energy storage means is provided, which, in a charged or biased state, is blocked by means of a tripping device and which, after release by the tripping device, reels in the hanging at a high speed, wherein the tripping device has an electric actuator (20), which can be controlled to release the at least one charged or biased energy storage means by means of an electric signal, **characterized in that** an emergency power supply (34) is provided, which supplies power to the electric actuator (20) and which generates the electric signal in response to a power failure.

2. The emergency gathering device according to claim 1, **characterized in that** the electric actuator (20) is assigned directly to the energy storage means.

3. The emergency gathering device according to claim 1 or 2, **characterized in that** a torsion spring acts on a shaft as the energy storage means, on which a catch is arranged in a torsionally rigid manner, whereby said catch interacts with a movable locking element, which is coupled to the electric actuator and can be disengaged from the catch by means of said electric actuator.

4. The emergency gathering device according to claim 1 or 2, **characterized in that** a pneumatic spring acts on a pulling mechanism as the energy storage means, wherein the pulling mechanism can be blocked by means of the electric actuator.

5. The emergency gathering device according to claim 1 or 2, **characterized in that** a pneumatic, hydraulic or mechanical system comprising liftable weights is provided as the energy storage means.

6. The emergency gathering device according to any one of the preceding claims, **characterized in that** a smoke detector (16), a fire detector (28) and/or a temperature sensor (32) is provided which generates the electric signal when tripped.

7. The emergency gathering device according to any one of the preceding claims, **characterized in that** a smoke/heat extraction system is provided, which generates the electric signal when tripped.

8. The emergency gathering device according to any one of the preceding claims, **characterized in that** a manually operable actuating switch or button (24) is provided which generates the electric signal when operated.

9. The emergency gathering device according to any one of the preceding claims, **characterized in that** a motion detector (30) is provided, which generates the electric signal when tripped.

10. The emergency gathering device according to any one of the preceding claims, **characterized in that** a wind sensor is provided, which generates the electric signal when a threshold value of wind speed is reached.

11. A system for making escape routes available comprising a control center (36) and a plurality of emergency gathering devices according to any one or a plurality of the preceding claims, **characterized in that** the control center (36) generates the electric signal for tripping certain emergency gathering devices (10) or all of the emergency gathering devices (10).

## Revendications

1. Dispositif de fronçage de secours pour installations de protection solaire avec une tenture pouvant être froncée ou enroulée (14), dans lequel un accumulateur d'énergie est prévu, lequel est bloqué dans un état chargé ou précontraint au moyen d'un dispositif de déclenchement et rentre la tenture à vitesse élevée après la libération par le dispositif de déclenchement, dans lequel le dispositif de déclenchement présente un organe de réglage électrique (20) qui peut être commandé par un signal électrique pour la libération de l'au moins un accumulateur d'énergie chargé ou précontraint, **caractérisé en ce qu'**une alimentation électrique de secours (34) qui alimente l'organe de réglage électrique (20) en courant et génère le signal électrique en cas de panne de courant est prévue.

2. Dispositif de fronçage de secours selon la revendication 1, **caractérisé en ce que** l'organe de réglage électrique (20) est directement associé à l'accumulateur d'énergie.

3. Dispositif de fronçage de secours selon la revendication 1 ou 2, **caractérisé en ce qu'**un ressort de torsion agit en tant qu'accumulateur d'énergie sur un arbre sur lequel un élément d'encliquetage est disposé de manière fixe en rotation, lequel coopère avec un élément de verrouillage mobile qui est accouplé à l'organe de réglage électrique et peut être désengagé de l'engagement avec l'élément d'encliquetage par celui-ci.

4. Dispositif de fronçage de secours selon la revendication 1 ou 2, **caractérisé en ce qu'**un ressort à pression gazeuse agit en tant qu'accumulateur d'énergie sur un mécanisme de traction, dans lequel le mécanisme de traction peut être bloqué par l'organe de réglage électrique.

5. Dispositif de fronçage de secours selon la revendication 1 ou 2, **caractérisé en ce qu'**un système pneumatique, hydraulique ou mécanique avec des poids pouvant être soulevés est prévu en tant qu'accumulateur d'énergie.

6. Dispositif de fronçage de secours selon une des revendications précédentes, **caractérisé en ce qu'**un détecteur de fumée (16), un détecteur d'incendie (28) et/ou un capteur de température (32) qui génère le signal électrique lors de son déclenchement est prévu.

7. Dispositif de fronçage de secours selon une des revendications précédentes, **caractérisé en ce qu'**une installation d'extraction de fumée/chaleur qui génère le signal électrique lors de son déclenchement est prévue.

8. Dispositif de fronçage de secours selon une des revendications précédentes, **caractérisé en ce qu'**un commutateur ou bouton-poussoir d'actionnement (24) pouvant être actionné manuellement qui génère le signal électrique lors de l'actionnement est prévu.

9. Dispositif de fronçage de secours selon une des revendications précédentes, **caractérisé en ce qu'**un détecteur de mouvement (30) qui génère le signal électrique lors de son déclenchement est prévu.

10. Dispositif de fronçage de secours selon une des revendications précédentes, **caractérisé en ce qu'**un capteur de vent qui génère le signal électrique lors de l'atteinte d'une valeur limite de la vitesse du vent est prévu.

11. Installation de libération d'issues de secours avec une centrale de commande (36) et plusieurs dispositifs de fronçage de secours selon une ou plusieurs des revendications précédentes, **caractérisée en ce que** la centrale de commande (36) génère le signal électrique pour le déclenchement de certains dispositifs de fronçage de secours (10) ou de tous les dispositifs de fronçage de secours (10).
